# EUROPÄISCHE PATENTSCHRIFT

(11) **EP 0 324 118 B1**
(45) Veröffentlichungstag und Bekanntmachung des Hinweises auf die Patenterteilung: **18.03.1992**
(21) Anmeldenummer: 88120753.4
(22) Anmeldetag: 13.12.1988
(51) Int. Cl.: B41F 31/20

(54) **Druckwerk für Rotationsdruckmaschinen**
Printing unit for a rotary printing machine
Elément d'impression pour une rotative à bobines

(30) Priorität: 12.01.1988 DE 3800570
(43) Veröffentlichungstag der Anmeldung: 19.07.1989
(73) Patentinhaber: Heidelberger Druckmaschinen Aktiengesellschaft, D-69019 Heidelberg (DE)
(72) Erfinder: Thünker, Norbert, Dr., D-6945 Grosssachsen (DE); Freyer, Norbert, Dr., D-6900 Heidelberg (DE)
(74) Vertreter: Stoltenberg, Heinz-Herbert Baldo

(56) Entgegenhaltungen:
- EP-A- 0 243 712
- DE-C- 3 338 143
- GB-A- 869 803
- US-A- 4 602 564

## Beschreibung

Die Erfindung betrifft ein Druckwerk für Rotationsdruckmaschinen mit mindestens einem Farbwerk, mindestens einen farbführenden Zylindern, wie z.B. Plattenzylinder und Gummituchzylinder, und mit mindestens einem papierführenden Zylinder, wie z.B. dem Druckzylinder, wobei mindestens einer der farbführenden Zylinder verstellbar gelagert ist.

Bei Offsetrotationsdruckmaschine erfordert die Einstellung des Fortdruckzustands innerhalb des Druckwerks die Erfüllung zweier Bedingungen: im Farbwerk muß das Farbprofil und innerhalb des gesamten Druckwerks die Farbe- Feuchtmittel-Emulsion den fortdruckgerechten stationären Zustand angenommen haben. Dies wird im folgenden als Gleichgewicht bezeichnet. Bei Hochdruck- oder Trockenoffsetverfahren, die keine Feuchtmittelzugabe benötigen, entfällt die Problematik des Farb-/ Feuchtmittelgleichgewichts. Die im weiteren Text beschriebenen Probleme, die sich aus der fortdruckgerechten Farbprofileinstellung beim Offsetdruck ergeben, lassen sich ausnahmslos auf den Hoch- und Trockenoffsetdruck übertragen.

Bei bekannten Druckwerken in Offsetrotationsdruckmaschinen (Prospekt Heidelberger Speedmastermaschinen (4/81) wird die Einstellung des Fortdruckzustands bei neuem Druckbeginn, ausgehend von einem leeren Farbwerk, in mehreren Schritten erreicht. Zunächst erfolgt die Farbwerksvoreinstellung, wobei die Farbauftragswalzen vom Plattenzylinder abgestellt sind. Die DE-PS 33 38 143 beschreibt ein dafür mögliches Verfahren, in dem zuerst eine definierte Grundfarbschichtdicke auf allen Farbwerkszwalzen erzeugt wird. In einem zweiten Verfahrensschritt wird das Farbprofil aufgesetzt. Ist der Aufbau des Farbprofils abgeschlossen, werden Feuchtwerk und Druckplatte vorgefeuchtet. Dabei ist der Gummituchzylinder vom Plattenzylinder und Druckzylinder abgestellt. Danach werden die Farbauftragswalzen an den Plattenzylinder angestellt. Um einen Farbstau auf der Druckplatte zu vermeiden, muß unmittelbar anschließend mit dem Druck begonnen werden.

Nachteilig bei dem in DE-PS 33 38 143 beschriebenen Verfahren ist, daß immer von einem leeren Farbwerk ausgegangen werden muß, und daß die Einstellung des fortdruckgerechten Farbprofils und der Farbe-Feuchtmittel-Emulsion bei Druckbeginn noch nicht erfolgt ist. Der für den stationären Fortdruckzustand erforderliche Farb-/Feuchtmittelfluß innerhalb des Druckwerks stellt sich erst dadurch ein, daß mittels Papier eine größere Menge Farbe vom Gummituchzylinder abgenommen wird. Es entstehen sogenannte Makulaturbögen.
Das Problem der Makulaturerzeugung infolge noch nicht stabilen Farb-/Feuchtmittelgleichgewichts beim Offsetdruck kommt nicht nur bei Druckbeginn oder Profil-Änderungen vor. Im Fortdruck treten häufig Druckunterbrechungen auf. Diese können, wie z.B. die Unterbrechungen zum Gummituchwaschen, das etwa alle 3000 Drucke erfolgen muß, vorhersehbar sein. Sie können auch unvorhergesehen, z.B. durch Stopper, verursacht werden. Jede dieser Druckunterbrechungen stört das empfindliche Farb-/Feuchmittelgleichgewicht, indem sich Farb- und Feuchtmittel innerhalb des Druckwerks teilweise voneinander trennen und sich die Druckeigenschaften der Emulsion ändern. Soll nach der Druckunterbrechung der Druck weitergeführt werden, ist deshalb der Fortdruckzustand der Farbemulsion in der Regel nicht mehr gegeben.

Hält der Drucker wegen eines auftretenden Fehlers nicht die gesamte Maschine an, sondern unterbricht nur den Papiertransport, so werden gleichzeitig automatisch die Farb- und Feuchtmittelauftragswalzen vom Plattenzylinder abgestellt und der Gummituchzylinder vom Druckzylinder und vom Plattenzylinder getrennt. Da das Farbwerk weiterhin arbeitet, wird auch weiter Farbe in Richtung Plattenzylinder transportiert, was zu einer Vergleichmäßigung des Farbprofils innerhalb des Farbwerks führt, und außerdem die Farbe- Feuchtmittel-Emulsion verändert.
Vor einem neuen Druckbeginn muß das fortdruckgerechte Farbprofil und die Farbe- Feuchtmittel-Emulsion erneut aufgebaut werden.

Hat der Druckbogen eine ungenügende Farbgebung oder wird der Druckauftrag gewechselt, so werden die Farbspaltdicken an der Duktorwalze durch Neueinstellung der Dosierelemente verändert. Bevor das Druckwerk erneut in dem Fortdruckzustand ist, der dem neuen Sujet entspricht, muß sich innerhalb des Farbwerks erst wieder eine definierte Farbschichtdicke und die erforderliche Farbe- Feuchtmittel-Emulsion auf allen Walzen eingestellt haben.

In jedem dieser Fälle wird in herkömmlichen Druckwerken Makulatur gedruckt, bis sich das erforderliche Gleichgewicht wieder eingestellt hat.

Ausgehend von diesem Stand der Technik liegt der Erfindung die Aufgabe zugrunde, bei der Einstellung des fortdruckgerechten Zustands nahezu ohne den Druck von Makulatur auszukommen.
Diese Aufgabe wird bei einer Gattung, wie oben dargelegt, erfindungsgemäß dadurch gelöst, daß einem oder mehreren farbführenden zylindern ein an- bzw. abstellbares Farbreduzierwerk zugeordnet ist, daß das Farbreduzierwerk aus einer oder mehreren aneinander anliegenden Walzen, einer Rakel und einer Farbauffangwanne besteht, daß eine Walze des Farbreduzierwerks bei Druckabstellung, jedoch bei weitergeführter Farb- und Feuchtmittelzufuhr und an den Plattenzylinder angestelltem Farb- und Feuchtwerk jeweils an dem Farbführenden Zylinder anliegt, wodurch das Farbreduzierwerk den gleichen oder annähernd den gleichen Teil des Farb- und Feuchtmittelfilms von dem farbführenden Zylinder abnimmt, der sonst vom Papier abgenommen würde.

Durch Anwendung der erfindungsgemäßen Maßnahmen läßt sich der Makulaturausstoß vom momentan 150 - 200 Drucken bei Druckbeginn oder größeren Profiländerungen auf 2 - 3 Bogen Makulatur pro Druckunterbrechung reduzieren.

Hieraus resultiert eine Verringerung der Kosten pro Druckauftrag, da die Kosten für das Papier gespart werden.

Eine vorteilhafte Weiterbildung der Erfindung besteht darin, daß die an den Gummituchzylinder oder den Plattenzylinder angestellte Walze durch Reibschluß vom Gummituchzylinder oder dem Plattenzylinder angetrieben wird. Das schafft die Möglichkeit, ohne einen separaten Walzenantrieb auszukommen.

Vorteilhafte Weiterbildungen des erfindungsgemäßen Druckwerks ergeben sich auch aus der Wahl der Oberflächenmaterialien für die Walzen des Farbreduzierwerks. Eine unnachgiebige Walzenoberfläche beinhaltet mehrere Vorteile. Sie hat die positive Eigenschaft, gegenüber der Rakel eine hohe Verschließfestigkeit aufzuweisen. Das ermöglicht die Ausbildung eines einfachen Federstahlmessers als Rakelblatt, dessen Verwendung ein sauberes Abrakeln der Walzenoberfläche zur Folge hat. Außerdem ist die beim Abrakeln entstehende Wärme, die sonst in das Druckwerk fließt und das Farb-/ Feuchtmittelgleichgewicht stört, vernachlässigbar klein. Als Material für die Walzenoberfläche läßt sich vorzugsweise Chromoxid oder Alumminiumoxid verwenden. Benutzt man für eine Walze, die an den Plattenzylinder angestellt wird, ein nachgiebiges Material, wie z.B. Gummi, so hat dies einen Schutz der Druckplatte gegen Verschleiß zur Folge.

Ist eine Walze des Farbreduzierwerks separat antreibbar, so läßt sich dieses so betreiben, daß es sich, wenn Reinigungslösung auf die drehbar gelagerte Walze gebracht wird, selbst reinigt. Außerdem kann das Farbreduzierwerk auch als Zylinderwascheinrichtung benutzt werden.

Vier Ausführungsbeispiele sind in der Zeichnung schematisch dargestellt.

Es zeigen:
- Fig. 1: eine schematische Darstellung eines Druckwerks mit erfindungsgemäßer Vorrichtung,
- Fig. 2: eine Variante der Ausführungsform nach Figur 1,
- Fig. 3 und 4: weitere Varianten.

Fig. 1 zeigt den Aufbau des erfindungsgemäßen Druckwerks. Die Versorgung des Plattenzylinders 1 mit Farbe und Feuchtmittel erfolgt durch das Farbwerk 2 und das Feuchtwerk 3. An den Plattenzylinder 1 angestellt befindet sich der Gummituchzylinder 4, der entweder am Druckzylinder 5 oder an der Walze 6 anliegt. Die Walze 6, die durch Reibschluß vom Gummituchzylinder 4 angetrieben wird, ist Bestandteil des Farbreduzierwerks 7a, zu dem außerdem ein Rakelblatt 8, das eine traversierende Bewegung ausführt, und eine herausnehmbare Farbauffangwanne 9 gehören.

Außerdem kann zu dem System eine Lösungsmittelzufuhreinrichtung 10 gehören. Diese bringt auf den Oberflächenbereich der Walze 6, der in Drehrichtung der Walze gesehen, zwischen Gummituchzylinder 4 und Rakel 8 liegt, Lösungsmittel auf. Dies erleichtert das Abrakeln der Farbe von der Walze 6. Um letzte Farbreste von der Walze abzunehmen kann zusätzlich eine Bürste 11 vorgesehen werden. Diese Bürste dreht sich entweder gegenläufig zu der Walze 6 oder in gleicher Drehrichtung mit anderer Drehzahl. Um Rakelspuren zu vermeiden, führt die Rakel eine traversierende Bewegung aus. Bei einem neuen Druckbeginn folgt zuerst die Farbprofilvoreinstellung innerhalb des Farbwerks. Dabei sind die Farbauftragswalzen 12 bis 15 vom Plattenzylinder 1 abgestellt. Dann werden Feuchtwerk 3 und Plattenzylinder 1 vorgefeuchtet. Dazu werden die Feuchtmittelauftragswalzen 16 und 17 an den Plattenzylinder 1 angestellt. Danach werden die Farbauftragswalzen 12 bis 15 zur Druckplatteneinfärbung ebenfalls an den Plattenzylinder 1 angestellt. Gleichzeitig wird die Lösungsmittelzufuhr gestartet und der Gummituchzylinder 4 an den Plattenzylinder 1 und an die Walze 6 angestellt. Vom dieser wird der Farb- und Feuchtmittelanteil, der sonst auf das Papier übertragen würde, solange abgerakelt, bis sich das fortdruckgerechte Farbprofil und ein stabiles Farb-/Feuchtmittelgleichgewicht eingestellt haben. Danach wird der Gummituchzylinder 4 an den Druckzylinder 5 angestellt und mit der Bogenzufuhr begonnen. Die Lösungsmittelzufuhr auf die Walze 6 wird gestoppt. Ist während des Drucks die Stabilität des Farbprofils durch eine Veränderung der Farbspaltdickeneinstellung nicht mehr gewährleistet, oder trat ein Stopper auf der das Farb-/ Feuchtmittelgleichgewicht gestört hat, wird die Papierzufuhr gestoppt und der Gummituchzylinder 4 wird vom Druckzylinder 5 abgestellt und an die Walze 6 angestellt. Das Farbreduzierwerk 7a arbeitet so lange, bis sich der Fortdruckzustand sowohl im Farbprofil, als auch im Farb-/ Feuchtmittelgleichgewicht eingestellt hat. Danach wird der Gummituchzylinder 4 von der Walze 6 abgestellt und an den Druckzylinder 5 angestellt. Gleichzeitig wird erneut mit der Papierzufuhr gegonnen.

Der fortdruckgerechte Zustand ist bei einem Maschinenstart nach einer längeren Druckunterbrechung, z.B. über Nacht, nach etwa zweihundert Maschinenumdrehungen erreicht. Als relevanter Maschinenparameter für die Bewertung der Einstellung des Fortdruckzustandes, läßt sich hier z.B. die Anzahl der Umdrehungen nach dem Maschinenstart werten. Die benötigte Anzahl der Maschinenumdrehungen nach dem Stillstand ist stark abhängig vom Sujet, den zonenbreiten Farbspaltdicken an der Duktorwalze und der Stillstandszeit. Aus diesen Parametern läßt sich eine definierte, notwendige Anzahl von Maschinenumdrehungen für die Einstellung des Fortdruckzustands bestimmen. Hat ein Zählwerk diese definierten Maschinenumdrehungen gezählt, gibt es ein Signal an die Stelleinrichtung des Farbreduzierwerks 7a, und der Gummituchzylinder 4 wird von der Walze 6 abgestellt und an den Druckzylinder 5 angestellt. Gleichzeitig wird die Bogenzufuhr begonnen und die Lösungsmittelzufuhr unterbrochen. Die Einstellung des Fortdruckzustands kann auch mittels eines Meßsystems, das dann das Signal zum Desaktivieren des Farbreduzierwerks gibt, überprüft werden. Um eine unerwünschte, örtlich versetzte Farbrückübertragung von der Walze 6 auf den Gummituchzylinder 4 und so ein lageverändertes Duplizieren des Druckbildes durch nicht vollständig abgerakelte Farbe zu vermeiden, kann die Walze 6 derart ausgebildet werden, daß sie den gleichen Umfang aufweist, wie der Gummituchzylinder 4.
Die abgerakelte Farbe, die sich in der herausnehmbar ausgebildeten Farbauffangwanne 9 sammelt, kann manuell oder durch eine Pumpeinrichtung, gegebenenfalls nach erfolgter Reinigung dem in der Figur der übersichtlichkeit wegen nicht gezeigten Farbkasten wieder zugeführt werden.

Fig. 2 zeigt eine andere Ausführungsform des erfindungsgemäßen Druckwerks. Ist das Druckwerk in einem nicht fortdruckgerechten Zustand, entweder nach einem neuen Druckbeginn oder nach einem Stopper, so wird die Walze 18 des Farbreduzierwerks 7b an den Plattenzylinder 1 angestellt und mit der Lösungsmittelzufuhr begonnen. Dabei ist der Gummituchzylinder 4 vom Plattenzylinder 1 und vom Druckzylinder 5 abgestellt. Die Walze 18 hat eine nachgiebige Oberfläche, die Walze 19 ist dagegen mit einer unnachgiebigen Oberfläche ausgestattet. Die Farbe geht vom Plattenzylinder 1 durch Spaltung auf die Walze 18 und von dort erneut durch Spaltung auf die Walze 19 über, von wo sie abgerakelt wird. Auch hier ist es möglich, die Rakel 8 eine traversierende Bewegung ausführen zu lassen, um Rakelspuren zu vermeiden. Die Farbabnahme von der Walze 19 kann auch hier durch eine Lösungsmittelzufuhreinrichtung 10, die in diesem Fall als Sprühvorrichtung ausgebildet ist, unterstützt werden. Da das Farbreduzierwerk hier an den Plattenzylinder angestellt wird, ist ein vollständiges Abrakeln der Farbe nicht von so großer Bedeutung, da der Platte sowieso vom Farbwerk überall Farbe angeboten wird.

Hat sich der fortdruckgerechte Zustand eingestellt, wird die Walze 18 vom Plattenzylinder 1 abgestellt, der Gummituchzylinder 4 an den Plattenzylinder 1 und den Druckzylinder 5 angestellt und mit der Bogenzufuhr begonnen. Das Farbreduzierwerk 7b reinigt sich automatisch selbst, indem die Drehbewegung der Walzen 18 und 19 und die Lösungsmittelzufuhr noch einige Zeit aufrechterhalten wird. Ist die Reinigung abgeschlossen, wird die Lösungsmittelzufuhr gestoppt und die Walzendrehung unterbrochen.

Fig. 3 stellt eine weitere Ausführungsform des erfindungsgemäßen Druckwerks dar. In diesem Fall wird der Druckzylinder 5 als Walze des Farbreduzierwerks 7c betrieben, von der die Farbe abgerakelt wird. Als Lösungsmittelzufuhreinrichtung 10 dient in diesem Fall eine Tropfleiste. Zur Einstellung des fortdruckgerechten Zustands wird die Rakel 8 an den Druckzylinder angestellt und mit der Lösungsmittelzufuhr begonnen. Ist das Farbprofil innerhalb des Farbwerks 2 stabil und hat sich das Farb-/ Feuchtmittelgleichgewicht eingestellt, wird die Lösungsmittelzufuhr unterbrochen, die Rakel 8 vom Druckzylinder 5 abgestellt und die Bogenzufuhr gestartet. Bei der Rakelbefestigung muß darauf geachtet werden, daß eine Kollision mit den Greifern im Zylinderkanal vermieden wird. Dazu kann entweder die Rakelbewegung oder die Bewegung der Greifer modifiziert werden. Ein Hineinfallen der Rakel 8 in den Zylinderkanal kann durch eine entsprechende Rakelführung vermieden werden.

In Fig. 4 ist ein Druckwerk für Hochdruckmaschinen mit der erfindungsgemäßen Einrichtung dargestellt. Das Farbreduzierwerk 7d besteht hier aus der Walze 20, der Rakel 8 und der Farbauffangwanne 9. Die Funktionsweise ist hier analog zu der in den vorherigen Ausführungsformen beschrieben.

### TEILELISTE

- 1: Plattenzylinder
- 2: Farbwerk
- 3: Feuchtwerk
- 4: Gummituchzylinder
- 5: Druckzylinder
- 6: Walze, mit unnachgiebiger Oberfläche
- 7a: Farbreduzierwerk
- 7b: Farbreduzierwerk
- 7c: Farbreduzierwerk
- 7d: Farbreduzierwerk
- 8: Rakelblatt
- 9: Farbauffangwanne
- 10: Lösungsmittelzufuhreinrichtung
- 11: Bürste
- 12: Farbauftragswalze
- 13: Farbauftragswalze
- 14: Farbauftragswalze
- 15: Farbauftragswalze
- 16: Feuchtmittelauftragswalze
- 17: Feuchtmittelauftragswalze
- 18: Walze, mit nachgiebiger Oberfläche
- 19: Walze, mit unnachgiebiger Oberfläche
- 20: Walze, mit nachgiebiger Oberfläche

## Patentansprüche

1. Druckwerk für Rotationsdruckmaschinen mit mindestens je einem Farbwerk (2) und einem Feuchtwerk (3), mindestens zwei farbführenden Zylindern, wie z.B. Plattenzylinder (1) und Gummituchzylinder (4), wobei mindestens einer der farbführenden Zylinder verstellbar gelagert ist,
**dadurch gekennzeichnet**,
daß einem oder mehreren farbführenden Zylindern ein an- bzw. abstellbares Farbreduzierwerk (7a;7b;7c) zugeordnet ist, daß das Farbreduzierwerk aus einer oder mehreren aneinander anliegenden Walzen (6;18,19;5) einer Rakel (8) und einer Farbauffangwanne (9) besteht, daß eine Walze (6,18;5) des Farbreduzierwerks bei Druckabstellung, jedoch bei weitergeführter Farb- und Feuchtmittelzufuhr und mit an den Plattenzylinder (1) angestelltem Farb- und Feuchtwerk (2,3) jeweils an dem farbführenden Zylinder (1,4) anliegt, wodurch das Farbreduzierwerk den gleichen oder annähernd den gleichen Teil des Farb- und Feuchtmittelfilms von dem farbführenden Zylinder abnimmt, der sonst vom Papier abgenommen würde.

2. Druckwerk für Rotationsdruckmaschinen mit mindestens einem Farbwerk (2), einem farbführenden Zylinder wie z.B. Plattenzylinder (1) und einem papierführenden Zylinder, wie z.B. Druckzylinder (5), wobei der papierführende Zylinder verstellbar gelagert ist,
**dadurch gekennzeichnet**,
daß dem farbführenden Zylinder ein an- bzw. abstellbares Farbreduzierwerk (7d) zugeordnet ist, daß das Farbreduzierwerk (7d) aus einer Walze (20), einer Rakel (8) und einer Farbauffangwanne (9) besteht, daß die Walze (20) des Farbreduzierwerks bei Druckabstellung, jedoch bei weitergeführter Farbzufuhr und mit an den Plattenzylinder (1) angestellten Farbwerk (2) an dem farbführenden Zylinder anliegt, wodurch das Farbreduzierwerk den gleichen oder annähernd den gleichen Teil des Farbfilms von dem farbführenden Zylinder abnimmt, der sonst vom Papier abgenommen würde.

3. Druckwerk für Rotationsdruckmaschinen nach Anspruch 1 oder 2,
**dadurch gekennzeichnet**,
daß die Oberfläche der an den farbführenden Zylinder anstellbaren Walzen (6;18,20) nachgiebig ist, wenn der farbführende Zylinder aus einem unnachgiebigen Material besteht und daß die Oberfläche der an den farbführenden Zylinder anstellbaren Walze unnachgiebig ist, wenn der farbführende Zylinder aus einem nachgiebigen Material besteht.

4. Druckwerk für Rotationsdruckmaschinen nach einem oder mehreren der Ansprüche 1 bis 3,
**dadurch gekennzeichnet**,
daß dem Farbreduzierwerk (7a;7b;7c;7d) eine Lösungsmittelzufuhreinrichtung (10) zugeordnet ist, mittels derer ein Lösungsmittel auf die Walze (6;18;5;20) des Farbreduzierwerks aufgebracht wird, während diese Walze an den farbführenden Zylinder (1,4) angestellt ist.

5. Druckwerk für Rotationsdruckmaschinen nach einem oder mehreren der Ansprüche 1 bis 4,
**dadurch gekennzeichnet**,
daß die Walzen (6;17,18;20) des Farbreduzierwerks so ausgebildet sind, daß sie den gleichen Durchmesser aufweisen wie der farbführende Zylinder, dem sie zugeordnet sind.

6. Druckwerk für Rotationdruckmaschinen mit einem Druckzylinder (5) nach Anspruch 1 und einem oder mehreren der Ansprüche 3 bis 5,
**dadurch gekennzeichnet**,
daß der Druckzylinder (5) als Walze des Farbreduzierwerks (7c) betrieben wird und daß die dem Druckzylinder (5) zugeordnete Rakel (8) des Farbreduzierwerks (7c) verstellbar gelagert ist.

7. Druckwerk für Rotationsdruckmaschinen nach einem oder mehreren der Ansprüche 1 bis 6,
**dadurch gekennzeichnet**,
daß das Farbreduzierwerk (7a;7b;7c;7d) auch als Zylinderwascheinrichtung benutzbar ist.

8. Druckwerk für Rotationsdruckmaschinen nach einem oder mehreren der Ansprüche 1 bis 7,
**dadurch gekennzeichnet**,
daß dem Farbreduzierwerk (7a; 7b;7c;7d) eine Stelleinrichtung, die durch eine druckqualitätsmessende Einrichtung gesteuert wird zugeordnet ist, die dieses automatisch in bzw. aus der Wirkstellung bringt, wenn mindestens ein für die Feststellung der Druckqualität relevanter Maschinenparameter seinen vorgegebenen Sollwert erreicht hat, bzw. Abweichungen davon festgestellt werden.

9. Druckwerk für Rotationsdruckmaschinen nach einem oder mehreren der Ansprüche 1 bis 8,
**dadurch gekennzeichnet**,
daß die an den farbführenden Zylinder (1,4) angestellte Walze (6;16;5;20) des Farbreduzierwerks (7a;7b;7c;7d) von diesem durch Reibschluß angetrieben wird.

10. Druckwerk für Rotationsdruckmaschinen nach einem oder mehreren der Ansprüche 1 bis 8,
**dadurch gekennzeichnet**,
daß eine der Walzen (6;16,17;5;20) des Farbreduzierwerks (7a;7b;7c;7d) separat antreibbar ist.

## Claims

1. Printing unit for a rotary printing machine having at least an inking unit (2) and a dampening unit (3), at least two ink-fed cylinders, e.g. a plate cylinder (1) and a blanket cylinder (4), at least one of said ink-fed cylinders being mounted adjustably,
characterized in
that an engageable/disengageable ink-reducing unit (7a,7b,7c) is assigned to one or more ink-fed cylinders, that said ink-reducing unit consists of one or more rollers (6,18,19,5) being in contact with each other, a doctor blade (8) and an ink-collection trough (9), that, while printing is stopped and ink and dampening medium are nevertheless being supplied, a roller (6,18,5) of the ink-reducing unit is in engagement with the respective ink-fed cylinder (1,4) with said ink and dampening unit (2,3) being engaged at said plate cylinder (1), the ink-reducing unit removing from the ink-fed cylinder an equal or approximately equal portion of the ink/dampening-medium film which would otherwise be removed by the paper.

2. Printing unit for a rotary printing machine having at least an inking unit (2), an ink-fed cylinder, e.g. plate cylinder (1) and a paper-carrying cylinder, e.g. impression cylinder (5), said paper-carrying cylinder being adjustably mounted,
characterized in
that an engageable/disengageable ink-reducing unit (7d) is assigned to the ink-fed cylinder, that the ink-reducing unit (7d) consists of a roller (20), a doctor blade (8) and an ink-collection trough (9), that, while printing is stopped and ink and dampening-medium are nevertheless being supplied, the roller (20) of the ink-reducing unit is in engagement with the ink-fed cylinder with the inking unit (2) being engaged at the plate cylinder (1), said ink-reducing unit removing from said ink-fed cylinder an equal or approximately equal portion of the ink film which would otherwise be removed by the paper.

3. Printing unit for a rotary printing machine according to Claim 1 or 2,
characterized in
that the surface of the roller (6,18,20) engageable at the ink-fed cylinder is yieldable if the ink-fed cylinder is formed of a rigid material, and that the surface of the roller engageable at the ink-fed cylinder is rigid if the ink-fed cylinder is formed of a yieldable material.

4. Printing unit for a rotary printing machine according to anyone or more of Claims 1 through 3,
characterized in
that a solvent-supplying device (10) by means of which a solvent is applied onto the roller (6,18,5,20) of the ink-reducing unit (7a,7b,7c,7d) is assigned to said ink-reducing unit while said roller is engaged at the ink-fed cylinder (1,4).

5. Printing unit for a rotary printing machine according to anyone or several of Claims 1 through 4,
characterized in
that the rollers (6,17,18,20) of the ink-reducing unit are designed such that each of said rollers has a diameter equal to that of the ink-fed cylinder to which they are assigned.

6. Printing unit for a rotary printing machine having an impression cylinder (5) according to Claim 1 and one or several of Claims 3 through 5,
characterized in
that the impression cylinder (5) is operated as a roller of the ink-reducing unit (7c), and that the doctor blade (8), assigned to said impression cylinder (5), of the ink-reducing unit (7c) is mounted adjustably.

7. Printing unit for a rotary printing machine according to anyone or several of Claims 1 through 6,
characterized in
that the ink-reducing unit (7a,7b,7c,7d) can also be used as a cylinder-washing device.

8. Printing unit for a rotary printing machine according to anyone or several of Claims 1 through 7,
characterized in
that an adjusting device which is controlled by means of a device measuring the print quality is assigned to the ink-reducing unit (7a,7b,7c,7d), said device bringing said ink-reducing unit automatically in and out of its working position, respectively, if at least one machine parameter which is relevant to the detection of the print quality has attained a given set value and if deviations therefrom are detected, respectively.

9. Printing unit for a rotary printing machine according to anyone or several of Claims 1 through 8,
characterized in
that the roller (6,16,5,20), engaged at the ink-fed cylinder (1,4), of the ink-reducing unit (7a,7b,7c,7d) is friction-driven by said ink-fed cylinder.

10. Printing unit for a rotary printing machine according to anyone or several of Claims 1 through 8,
characterized in
that one of the rollers (6,16,17,5,20) of the ink-reducing unit (7a,7b,7c,7d) can be driven separately.

## Revendications

1. Mécanisme d'impression pour des machines rotatives d'impression comportant au moins un mécanisme encreur (2) et un mécanisme de mouillage (3), au moins un cylindre de transfert d'encre, comme par exemple un cylindre porte-plaque (1) et un cylindre porte-blanchet (4), au moins deux des cylindres de transfert d'encre étant montés de façon réglable, caractérisé en ce qu'à un ou plusieurs cylindres de transfert d'encre est associé un mécanisme de réduction d'encre (7a ; 7b ; 7c), pouvant être appliqué contre eux ou en être écarté, en ce que le mécanisme de réduction d'encre se compose d'un ou plusieurs rouleaux (6 ; 18, 19 ; 5 ) s'appliquant l'un contre l'autre, d'un racleur (8) et d'un bac récepteur d'encre (9), en ce qu'un rouleau (6 , 18 ; 5 ) du mécanisme de réduction d'encre, lors d'un arrêt de l'impression mais cependant lors d'une poursuite de l'alimentation en encre et en agent de mouillage et lorsque le mécanisme encreur (2) et le mécanisme de mouillage (3) sont placés contre le cylindre porte-plaque (1), s'applique sur le cylindre de transfert d'encre (1, 4), de sorte que le mécanisme de réduction d'encre enlève du cylindre de transfert d'encre la même partie ou approximativement la même partie du film d'encre et d'agent de mouillage qui serait autrement enlevée du papier.

2. Mécanisme d'impression pour des machines rotatives d'impression comportant au moins un mécanisme encreur (2), un cylindre de transfert d'encre comme par exemple un cylindre porte-plaque (1) et un cylindre de transfert de papier, comme par exemple un cylindre d'impression (5), le cylindre de transfert de papier étant monté de façon réglable, caractérisé en ce qu'au cylindre de transfert d'encre est associé un mécanisme de réduction d'encre (7d) pouvant être appliqué contre lui ou en être écarté, en ce que le mécanisme de réduction d'encre (7d) se compose d'un rouleau (20), d'un racleur (8) et d'un bac (9) de réception d'encre, en ce que le rouleau (20) du mécanisme de réduction d'encre, lors d'un arrêt de l'impression mais cependant lors de la poursuite de l'alimentation en encre et lorsque le mécanisme encreur (2) est appliqué contre le cylindre porte-plaque (1), s'applique contre le cylindre de transfert d'encre, de sorte que le mécanisme de réduction d'encre enlève du cylindre de transfert d'encre la même partie ou approximativement la même partie du film d'encre et d'agent de mouillage qui serait autrement enlevée du papier.

3. Mécanisme d'impression pour des machines rotatives d'impression selon la revendication 1 ou 2, caractérisé en ce que la surface du rouleau (6 ; 18, 20) pouvant être appliquée contre le cylindre de transfert d'encre est souple, lorsque le cylindre de transfert d'encre se compose d'un matériau non souple, et en ce que la surface du rouleau pouvant s'appliquer contre le cylindre de transfert d'encre est non souple lorsque le cylindre de transfert d'encre est constitué d'un matériau souple.

4. Mécanisme d'impression pour des machines rotatives d'impression selon une ou plusieurs des revendications 1 à 3, caractérisé en qu'au mécanisme de réduction d'encre (7a ; 7b ; 7c ; 7d ) est associé un dispositif (10) d'alimentation en solvant au moyen duquel un solvant est déposé sur le rouleau (6 ; 18; 5 ; 20 ) du mécanisme réducteur d'encre pendant que ce rouleau est appliqué contre le cylindre de transfert d'encre (1, 4).

5. Mécanisme d'impression pour des machines rotatives d'impression selon une ou plusieurs des revendications 1 à 4, caractérisé en ce que les rouleaux (6 ; 17, 18 ; 20 ) du mécanisme de réduction d'encre sont agencés de telle sorte qu'ils ont le même diamètre que le cylindre de transfert d'encre auquel ils sont associés.

6. Mécanisme d'impression pour machines rotatives d'impression comportant un cylindre d'impression (5), selon la revendication 1 et une ou plusieurs des revendications 3 à 5, caractérisé en ce que le cylindre d'impression (5) est entraîné comme un rouleau du mécanisme de réduction d'encre (7 c), et en ce que le racleur (8) du mécanisme de réduction d'encre (7c) qui est associé au cylindre d'impression (5) est monté de façon réglable.

7. Mécanisme d'impression pour machines rotatives d'impression selon une des revendications 1 à 6, caractérisé en ce que le mécanisme de réduction d'encre (7a ; 7b ; 7c ; 7d ) peut être également utilisé comme un dispositif de lavage de cylindre.

8. Mécanisme d'impression pour machines rotatives d'impression selon une ou plusieurs des revendications 1 à 7, caractérisé en ce qu'au mécanisme de réduction d'encre (7a ; 7b ; 7c ; 7d ) est associé un dispositif d'actionnement, qui est commandé par un dispositif mesurant la qualité d'impression lorsqu'au moins un paramètre de machine, important pour le maintien de la qualité d'impression, a atteint sa valeur de consigne prédéterminée, ou bien lorsque des écarts par rapport à celle-ci ont été détectés.

9. Mécanisme d'impression pour machines rotatives d'impression selon une ou plusieurs des revendications 1 à 8, caractérisé en ce que les rouleaux (6 ; 16 ; 5 ; 20 ) du mécanisme de réduction d'encre (7a ; 7b; 7c ; 7d ), qui sont appliqués contre le cylindre de transfert d'encre (1, 4), sont entraînés par frottement par celui-ci.

10. Mécanisme d'impression pour machines rotatives d'impression selon une ou plusieurs des revendications 1 à 8, caractérisé en ce qu'un des rouleaux (6 ; 16, 17 ; 5 ; 20 ) du mécanisme de réduction d'encre (7a; 7b ; 7c ; 7d ) peut être entraîné séparément.
